# EUROPÄISCHE PATENTSCHRIFT

(11) **EP 0 233 991 B1**
(45) Veröffentlichungstag und Bekanntmachung des Hinweises auf die Patenterteilung: **17.05.1989**
(21) Anmeldenummer: 86113304.9
(22) Anmeldetag: 26.09.1986
(51) Int. Cl.: A44C 17/04

(54) **Fassung für einen Edelstein**
Setting for a precious stone
Sertissage de pierre précieuse

(30) Priorität: 17.01.1986 DE 8601026 U
(43) Veröffentlichungstag der Anmeldung: 02.09.1987
(73) Patentinhaber: Bunz, Georg, D-75335 Dobel (DE)
(72) Erfinder: Bunz, Georg, D-75335 Dobel (DE)
(74) Vertreter: Frank, Gerhard, Dipl.-Phys.

(56) Entgegenhaltungen:
- DE-A- 1 814 229
- FR-A- 418 094
- US-A- 3 853 416

## Beschreibung

Die Erfindung betrifft eine Fassung für einen Edelstein, mit einem Haltekörper oder Schmuckteil, in den/das der Edelstein eingestzt ist.

Edelsteinfassungen sind in den verschiedensten Ausführungen gebräuchlich, meist bestehen sie aus mehr oder weniger kompliziert ausgeformten Halteteilen, die vom Fasser beträchtliches Geschick verlangen, somit zeifaufwendig und teuer sind.

Wenn der Edelstein in bestimmte nicht-metallische Materialien eingesetzt werden soll, beispielsweise Acrylglas, oder Kunststoffe, lassen sich diese bekannten Techniken ohnehin nur bedingt einsetzen. Auch aus Design-Gründen sind die oft sichtbaren und den Edelstein teilweise verdeckenden und beeinträchtigenden Fassungsteile nicht immer erwünscht.

Aufgabe der Erfindung ist daher eine einfache Edelsteinfassung, die bei verschiedenen Haltekörpem oder Schmuckteilen angewendet werden kann, beispielsweise Uhrgläser oder auch übliche Schmuckstücke wie zum Beispiel Reife oder Broschen.

Erfindungsgemäß wird diese Aufgabe dadurch gelöst, daß im Haltekörper/Schmuckteil eine Bohrung zur Aufnahme des Edelsteins vorgesehen ist, deren Querschnitt zumindest teilweise etwa dem Querschnitt des zu fassenden Edelsteins entspricht, daß im Umfangsbereich des Edelsteins Vertiefungen eingebracht sind, deren Position im eingesetzten Zustand des Edelsteins mit der Position von korrespondierenden Vertiefungen in der Wandung der Bohrung übereinstimmt, und daß mindestens ein elastisches Verbindungsglied in die korrespondierenden Vertiefungen eingreift, wobei die Tiefe einer der Vertiefungen so gewählt ist, daß das elastische Verbindungsglied soweit einfedern kann, daß der Edelstein in die Bohrung eingeführt bzw. herausgezogen werden kann.

Die erfindungsgemäße Lösung benötigt lediglich ein Halterungsbauteil, zum Einsatz des Edelsteins kann auf spezielle Werkzeuge verzichtet werden. Praktisch wird eine druckknopfartige Schnapphalterung erzielt.

Besonders einfach und ästhetisch ansprechend gelingt die Fassung, wenn gemäß einer Ausgestaltung der Erfindung die Vertiefungen Ringnuten sind und das elastische Verbindungsglied ein Sprengring ist. Dieser Sprengring kann beispielsweise aus einer Platin-Iridium-Legierung bestehen, so daß einerseits eine beständige Federkraft erhalten bleibt, andererseits ein Ein- bzw. Ausschnappen des Edelsteins aus der Bohrung noch mit vertretbarem Kraftaufwand bewerkstelligt werden kann.

In der Zeichnung ist ein Ausführungsbeispiel der erfindungsgemäßen Fassung im Querschnitt dargestellt:
Der Halterkörper 11 kann ein beliebiges Schmuckteil sein, beispielsweise ein Armreif oder auch die Abdeckung einer Uhr. In diesen Haltekörper ist eine Bohrung 11 b eingebracht, deren Querschnitt nur minimal größer ist als der Querschnitt des einzusetzenden Edelsteins 10 in dem Haltebereich. Im Haltebereich H verläuft die Seitenfläche des Edelsteins 10 vertikal, so daß der Edelstein mit geringem Spiel in der Bohrung 11 B sitzt. In seinem Umfangsbereich ist in diesen vertikal verlaufenden Seitenbereich des Edelsteins 10 eine Ringnut 10A eingebracht, die einen halbkreisförmigen Querschnitt aufweist. In der beabsichtigten Halteposition des Edelsteins 10 im Haltekörper 11 ist gegenüber dieser Ringnut 10A eine entsprechende Ringnut 11 a im Haltekörper 11 eingebracht, deren Tiefe jedoch größer ist als die Tiefe der Ringnut 10a. In die Ringnut 11a ist ein Sprengring 12 eingelegt, dessen äußerer Durchmesser im kraftfreien Zustand größer ist als der Durchmesser der Bohrung 11 B, so daß der Sprengring vor dem Einsetzen des Edelsteins in der Ringnut 11a gehalten wird. Der Querschnitt des Sprengrings 12 ist so auf die Tiefe der Ringnut 11 A abgestimmt, daß er vollständig in diese einfedern kann und somit die Bohrung 11B für den Durchtritt des Edelsteins 10 freigibt, bis die Ringnut 10A gegenüber der Ringnut 11 A zu liegen kommt und der Sprengring 12 unter seiner Eigenelastizität in die Ringnut 10A im Haltebereich H des Edelsteins einfedert. Es versteht sich von selbst, daß die Tiefe der Ringnut 10A geringer ist als die Dicke des Sprengrings 12, um eine ausreichende Verrastung zu gewährleisten.

Genauso, wie der Edelstein 10 in diese Halterung eingeführt werden kann, kann er durch Ausübung von Druck bzw. Zug auch wieder entfernt werden, wobei dann der Sprengring 12 wieder in die Ringnut 11A ausweicht und den Edelstein 10 freigibt.

## Patentansprüche

1. Fassung für einen Edelstein, mit einem Haltekörper oder Schmuckteil, in den/das der Edelstein eingesetzt ist, dadurch gekennzeichnet, daß im Haltekörper/Schmuckteil (11) eine Bohrung (11 B) zur Aufnahme des Edelsteins (10) vorgesehen ist, deren Querschnitt zumindest teilweise etwa dem Querschnitt des zu fassenden Edelsteins (10) entspricht, daß im Umfangsbereich des Edelsteins (10) Vertiefungen (10A) eingebracht sind, deren Position im eingesetzten Zustand des Edelsteins (10) mit der Position von korrespondierenden Vertiefungen (11 A) in der Wandung der Bohrung (11 B) übereinstimmt, und daß mindestens ein elastisches Verbindungsglied (12) in die korrespondierenden Vertiefungen (10A, 11 A) eingreift, wobei die Tiefe einer der Vertiefung (1 OA, 11 A) so gewählt ist, daß das elastische Verbindungsglied (12) so weit einfedern kann, daß der Edelstein (10) in die Bohrung (11 B) eingeführt bzw. herausgezogen werden kann.

2. Fassung nach Anspruch 1, dadurch gekennzeichnet, daß die Vertiefungen (10A,11A) Ringnuten sind, und daß das elastische Verbindungsglied (12) ein Sprengring ist.

3. Fassung nach Anspruch 2, dadurch gekennzeichnet, daß der Sprengring aus einer Platin-Iridium-Legierung besteht.

## Claims

1. Setting for a gemstone, having a retaining body or piece of jewellery into which the gemstone is inserted, characterised in that a bore (11 B) is provided in the retaining body or piece of jewellery (11) in order to receive the gemstone (10), the cross-section of said bore corresponding at least partially to approximately the cross-section of the gemstone (10) to be set, in that recesses (10A) are provided in the peripheral region of the gemstone (10), the position of said recesses coinciding, when the gemstone (10) is in its inserted position, with the position of corresponding recesses (11 A) in the wall of the bore (11 B), and in that at least one resilient connecting member (12) engages in the corresponding recesses (10A, 11 A), the depth of one of the recesses (10A, 11 A) being so selected that the resilient connecting member (12) can compress to such an extent that the gemstone (10) can be introduced into the bore (11 B) or removed therefrom.

2. Setting according to claim 1, characterised in that the recesses (10A, 11 A) are annular grooves, and in that the resilient connecting member (12) is a spring ring.

3. Setting according to claim 1, characterised in that the spring ring is formed from an alloy of platinum and iridium.

## Revendications

1. Monture pour une pierre précieuse, avec un corps de fixation ou ornement, dans lequel est enchâssée la pierre précieuse, caractérisée en ce qu'un orifice (11 B), dont la section correspond à peu près, en partie du moins, à la section de la pierre (10) à sertir, est prévu dans le corps de fixa- tion/ornement (11) pour recevoir la pierre précieuse (10), en ce que des cavités (10A), dont la position correspond, à l'état de montage de la pierre (10), à la position de cavités correspondantes (11A) dans la paroi de l'orifice (11 B), sont pratiquées dans la zone périphérique de la pierre précieuse (10), et en ce qu'un élément d'assemblage élastique (12) au moins s'engage dans les cavités correspondantes (10A, 11 A), le choix de la profondeur de l'une des cavités (1 OA, 11 A) étant tel, que l'élément d'assemblage élastique (12) peut s'enclencher suffisamment loin, pour permettre l'introduction de la pierre précieuse (10) dans l'orifice (11 B) et/ou son retrait.

2. Monture suivant la revendication 1, caractérisée en ce que les cavités (10A, 11 A) sont des rainures annulaires, et en ce que l'élément d'assemblage élastique (12) est une bague de retenue.

3. Monture suivant la revendication 2, caractérisée en ce que la bague de retenue se compose d'un alliage de platine et d'iridium.
